# EUROPÄISCHE PATENTSCHRIFT

(11) **EP 0 894 049 B1**
(45) Veröffentlichungstag und Bekanntmachung des Hinweises auf die Patenterteilung: **15.03.2000**
(21) Anmeldenummer: 97914027.4
(22) Anmeldetag: 02.04.1997
(51) Int. Cl.: B41F 17/00

(54) **TAMPONDRUCKMASCHINE**
INKING-PAD PRINTING PRESS
MACHINE A IMPRIMER A TAMPON ENCREUR

(30) Priorität: 03.04.1996 CH 86196
(43) Veröffentlichungstag der Anmeldung: 03.02.1999
(73) Patentinhaber: Teca-Print AG, CH-8240 Thayngen (CH)
(72) Erfinder: BACHMANN, Louis, CH-9500 Wil (CH)
(74) Vertreter: Groner, Manfred
(86) Internationale Anmeldenummer: CH9700134
(87) Internationale Veröffentlichungsnummer: WO9737850

(56) Entgegenhaltungen:
- EP-A- 0 568 133
- WO-A-93/11943

## Beschreibung

Die Erfindung betrifft eine Tampondruckmaschine mit wenigstens einem Behälter zum Einfärben einer Druckplatte, mit einer Anpressvorrichtung zum Anpressen des Behälters an die Druckplatte und mit einem Antrieb, um die Druckplatte und den Behälter zum Einfärben eines Klischees der Druckplatte relativ zueinander hin- und herzubewegen.

Die Erfindung betrifft ebenfalls ein Verfahren für den Tampondruck, bei dem mit einem unten offenen Behälter ein Klischee eingefärbt und mit einem Tampon Druck- oder Teilbilder auf ein Werkstück übertragen werden.

Tampondruckmaschine und Verfahren der genannten Art sind im Stand der Technik gut bekannt. Diese weisen einen unten offenen Farbbehälter auf, der auf einer hin- und her beweglichen Tiefdruckplatte, auch Klischee genannt, aufliegt. Der Farbbehälter besitzt einen auf der Druckplatte anliegenden Rand mit einer keilförmig zugeschärften Kante. Bei gefülltem Farbbehälter wird bei einer Verschiebung der Druckplatte auf diese Farbe aufgetragen und gleichzeitig mit einer weiteren Verschiebebewegung abgerakelt. Mittels eines Tampons wird nach dem Farbauftrag das Druckbild auf ein Druckgut übertragen. Beim Einfärben wird der Behälter ständig gegen die Druckplatte gepresst, was beispielsweise mit einer Druckfeder erfolgen kann. Eine Tampondruckmaschine dieser Art ist beispielsweise durch die WO-93/11 943 bekannt geworden. In der Schweizerischen Patentanmeldung Nr. 03 481, 94-4 vom 18. November 1994 ist vom Anmelder ein Verfahren und eine Vorrichtung für den Tampondruck vorgeschlagen worden, bei welchem der Behälter beim Einfärben um eine vertikale Achse gedreht wird. Bei dieser Tampondruckmaschine besteht unter anderem der Vorteil, dass der Pressdruck des Behälters an der Oberfläche des Klischees vermindert werden kann. Die Abnutzung des Rakelrandes und des Klischees ist damit geringer als bisher. Auf diese noch nicht veröffentlichte Anmeldung wird in dieser vorliegenden Anmeldung Bezug genommen.

Der Erfindung liegt die Aufgabe zugrunde, eine Tampondruckmaschine und ein Verfahren für den Tampondruck zu schaffen, die sich durch eine noch höhere Lebensdauer und höhere Druckqualität auszeichnen.

Die Aufgabe ist bei einer erfindungsgemässen Tampondruckmaschine dadurch gelöst, dass beim Einfärben die relative Lage des Behälters zur Längsachse des Klischees und damit zum Druckbild durch eine weitere relative Bewegung geändert wird. Das erfindungsgemässe Verfahren ist dadurch gekennzeichnet, dass der Behälter beim Einfärben sich an seinem Rand nicht auf einer geraden Linie bewegt, sondern regelmässig oder unregelmässig an seinem äussersten Bereich eine Fläche überstreicht.

Die erfindungsgemässe Tampondruckmaschine und das Verfahren zeichnen sich durch folgende Vorteile aus. Der Behälter und das Klischee können sich auch nach langer Betriebsdauer nicht aufeinander einschleifen. Bei gleichem Behälter kann deshalb das Klischee ohne weiteres gegen ein anderes Klischee ausgetauscht werden. Bei gleichem Klischee kann zudem ohne weiteres der Behälter gegen einen anderen ausgetauscht werden. Die Druckplatte wird gleichmässiger abgenutzt, da die Druckplatte mit dem Klischee den Behälter jeweils in einem anderen Winkel anfährt. Sowohl der Behälter als auch das Klischee werden weniger abgenutzt.

Nach einer Weiterbildung der Erfindung ist die relative Bewegung oszillierend, schlingernd, schwingend, pendelnd oder stossend. Eine solche Bewegung wird nach einer Weiterbildung der Erfindung durch zwei Exzenter, die abhängig oder unabhängig voneinander Kreisbewegungen ausführen dem Behälter aufgezwungen. Die Exzenter können abhängig voneinander und in gleichen Schritten eine Kreisbewegung auf den Topf übertragen oder abhängig voneinander und in nicht gleichen Schritten je eine Kreisbewegung auf den Behälter übertragen und diesem eine oszillierende Bewegung aufzwingen. Schliesslich kann mit den beiden Exzentern unabhängig voneinander und in gleichen oder nicht gleichen Schritten eine Kreisbewegung auf den Behälter übertragen werden. Die Exzenter können beispielsweise mit jeweils einer drehenden Kolbenstange betätigt werden. Ein geeigneter Antrieb ist in der oben erwähnten Schweizerischen Patentanmeldung offenbart.

Denkbar ist auch eine Ausführung, bei welcher gemäss einer Weiterbildung der Erfindung der Behälter mit zwei linearen Antrieben in x- beziehungsweise y-Richtung vor- und zurückgestossen wird. Die erwähnten Bewegungen können abhängig oder unabhängig voneinander ausgeübt und im wesentlichen beliebig kombiniert werden.

Der Behälter ist vorzugsweise unrund und vergleichsweise flach. Ist er länglich, so besteht der besondere Vorteil, dass das Klischee mit einer vergleichsweise kurzen Bewegung eingefärbt werden kann. Da der Behälter keine vollständige Drehbewegung ausüben muss, kann er ohne weiteres mit einer Leitung für die Zuführung von Druckfarbe verbunden werden. Bei einem sich endlos oder um einen grossen Winkel drehenden und kreisrunden Behälter wäre dies problematisch.

Weitere vorteilhafte Merkmale ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
Figur 1 schematisch drei unterschiedliche Positionen eines Behälters auf einem Klischee beim Einfärben,
Figur 2 einen Schnitt entlang der Linie II-II der Figur 1,
Figur 3 schematisch eine Draufsicht auf einen Behälter gemäss einer Variante,
Figur 4 schematisch einen Behälter mit einem Antrieb nach einer Variante, und
Figuren 5 bis 7 schematisch weitere Ausführungen mit jeweils einem Linearantrieb.

Die Figur 1 zeigt eine Druckplatte 2 mit einem hier nicht gezeigten Klischee, auf der ein Behälter 1 mit zwei vertikalen Stangen 9 angepresst wird. Wie die Figur 2 zeigt, liegt der Behälter 1 mit einer umlaufenden scharfen Kante 4 auf der Oberseite 3 der Druckplatte 2 an. Der Behälter 1 enthält Druckfarbe 5 oder ein anderes geeignetes Druckmedium, das über eine Leitung 24 laufend nachgefüllt werden kann. Wird jedoch Platte 2 mit einem hier nicht gezeigten Antrieb hin- und herbewegt, so wird die Druckfarbe 5 auf der Oberseite 3 der Druckplatte 2 aufgetragen und anschliessend abgerakelt. Dies ist an sich gut bekannt und braucht hier nicht näher erläutert zu werden.

In einer Deckenwandung 6 des Behälters 1 sind im Abstand zueinander zwei Führungen 7 und 8 angeordnet, in denen jeweils ein Exzenter 9 drehbar gelagert ist. An jedem Exzenter 9 greift eine vertikale Stange 12 an, die jeweils unabhängig voneinander mit einem Antrieb 10 gedreht werden kann. Die Stangen 12 sind vorzugsweise Kolbenstangen, die gleichzeitig auf den Behälter 1 von oben einen Druck ausüben. Ein solcher Antrieb ist in der Schweizerischen Patentanmeldung Nr. 34 81/94 offenbart.

Die Figur 1 zeigt drei Positionen a, b und c, welche der Behälter 1 beim Einfärben der Druckplatte einnimmt. Beim Einfärben ist die relative Bewegung zwischen dem Behälter 1 und der Druckplatte wesentlich. Bei der hier gezeigten Ausführung wird der Behälter 1 festgehalten und die Druckplatte 2 hin- und herbewegt. Denkbar ist jedoch auch eine Ausführung, bei welcher die Druckplatte festgehalten und der Behälter 1 hin- und herbewegt wird. In der Figur 1 sind die drei Positionen a, b und c lediglich aus zeichnerischen Gründen auseinandergezogen. Beim Einfärben werden beide Stangen 11 und 12 um ihre vertikale Drehachse gedreht. Die Exzenter 9 sind so gestellt, dass in der Position a das linke Ende 1a eine oszillierende Bewegung ausführt. Damit diese Bewegung dem Behälter 1 aufgezwungen werden kann, ist der linke Exzenter in einer Längsführung 7 geführt. Damit kann der diesem Exzenter gegenläufige Hub des anderen Exzenters ausgeglichen werden. Während dieser oszillierenden Bewegung wird der Behälter in Figur 1 nach rechts in die Position bewegt. Der Exzenter wird entsprechend in der Längsführung 7 verschoben. In der Position c, die der Position b seitlich anschliesst, ist nun das linke Ende 1a des Behälters 1 vergleichsweise ruhig, während das rechte Ende 1b oszilliert. Die Kante 4 des Behälters 1 bewegt sich somit nicht auf einer Linie, wie dies bei einem runden drehenden Topf der Fall wäre, sondern überstreicht eine Fläche f, wie dies in Figur 1 schematisch dargestellt ist. Die relative Lage des Behälters 1 zur Längsachse 25 der Druckplatte 2 beziehungsweise des Klischees verändert sich während des Einfärbens stetig. Die oszillierende Bewegung des Topfes 1 kann nun so eingerichtet werden, dass das Klischee den Behälter 1 jeweils in einem anderen Winkel anfährt und damit das Klischee gleichmässiger abgenutzt wird.

Bei der Ausführung nach Figur 3 ist ein Behälter 14 etwa in seiner Mitte 15 drehbar fixiert und im Abstand dazu mit einem Exzenter 16 versehen, der beim Einfärben eine Kreisbewegung ausführt. Damit kann dem Behälter 14 eine Pendelbewegung um die Mitte 15 aufgezwungen werden.

Nach einer weiteren Ausführung gemäss Figur 4 sind zwei Linear-antriebe 22 und 23 vorgesehen, die jeweils mit einer Stange 18 beziehungsweise 19 in Richtung der Pfeile 20 beziehungsweise 21 auf einen Behälter 17 jeweils eine stossende Hin- und Herbewegung ausüben. Die Antriebe 22 und 23 sind selbstverständlich gelenkig mit dem Behälter 17 verbunden. Durch eine geeignete Steuerung der Antriebe 22 und 23 kann auf den Behälter 17 ebenfalls eine oszillierende Bewegung ausgeübt werden. Diese Bewegung kann aber auch schlingernd, schwingend, pendelnd oder stossend sein. Wesentlich ist auch hier, dass die Kante 4 eine Fläche überstreicht und sich damit weniger in die Oberseite 3 der Druckplatte 2 einarbeiten kann.

Bei der Ausführung gemäss Figur 5 ist ein Behälter 25 etwa mittig mit einer vertikalen Stange 26 drehbar fixiert und im Abstand dazu mit einem Exzenter 27 in einem Langloch 28 begrenzt verschiebbar geführt. Der Exzenter 27 ist mit einem hier nicht gezeigten Antrieb in Richtung des Pfeils 29 drehbar. Beim Drehen des Exzenters 27 führt der Behälter 25 um seine Mitte eine Bewegung aus, die in der Figur 5 durch strichpunktierte Linien ausgedehnt ist. Diese Bewegung wird ausgeführt, während die Druckplatte zum Einfärben des Klischees linear bewegt wird. Der Exzenter 27 könnte durch einen hier nicht gezeigten Linearantrieb ersetzt sein, welcher im Abstand zur Stange 26 am Behälter 25 angreift und diesen quer zu seiner Ergänzungsrichtung hin- und herbewegt.

Bei der Ausführung nach Figur 6 ist ein Behälter 30 mittig mit einem Exzenter 31 und im Abstand dazu mit zwei Längsführungen 32 versehen. Beim Drehen des Exzenters 31 wird der Behälter 30 in Richtung des Doppelpfeils 33 quer zur Längsrichtung des Behälters 30 hin- und herbewegt. Auch in diesem Fall kann der Exzenter 31 durch einen Linearantrieb oder einen anderen geeigneten Antrieb ersetzt sein.

Schliesslich zeigt die Figur 7 einen Behälter 34, der ebenfalls mittig einen Exzenter 35 aufweist. Der Behälter 34 ist mit zwei Längsführungen 36 versehen, derart, dass beim Drehen des Exzenters 35 der Behälter 34 in den Richtungen des Doppelpfeils 37 eine oszillierende Bewegung ausführt.

Die oben erwähnten Bewegungen können auch kombiniert werden. Unterschiedliche Bewegungen können auch zeitlich nacheinander ausgeführt werden. Als Antriebe eignen sich Exzenter und Linearantriebe besonders, denkbar sind aber auch andere Antriebe, mit denen der Behälter während des Einfärbens bewegbar ist. In allen Fällen hat die Bewegung des Behälters bei stillstehender Druckplatte eine Vergrösserung der eingefärbten Fläche zur Folge.

Grundsätzlich ist die relative Bewegung zwischen dem Behälter und der Druckplatte wesentlich. Denkbar ist deshalb auch eine Ausführung, bei welcher nicht der Behälter, sondern die Druckplatte zusätzlich zur translatorischen Bewegung beispielsweise oszillierend bewegt wird. Die zusätzliche translatorische Bewegung ist vergleichsweise langsam, beispielsweise wird der Exzenter während einer Einfärbung einmal gedreht. Es sind auch langsamere oder schnellere Bewegungen vorgesehen.

## Patentansprüche

1. Tampondruckmaschine mit wenigstens einem Behälter zum Einfärben einer Druckplatte, mit einer Anpressvorrichtung zum Anpressen des Behälters an die Druckplatte und mit einem Antrieb, um die Druckplatte und den Behälter zum Einfärben eines Klischees der Druckplatte relativ zueinander hin- und herzubewegen, dadurch gekennzeichnet, dass beim Einfärben die relative Lage des Behälters zur Längsachse des Klischees und damit zum Druckbild durch eine weitere relative Bewegung in der Ebene der Oberseite (3) der Druckplatte (2) geändert wird.

2. Tampondruckmaschine nach Anspruch 1, dadurch gekennzeichnet, dass die relative Bewegung oszillierend, schlingernd , schwingend, pendelnd oder stossend ist.

3. Tampondruckmaschine nach Anspruch 1 oder 2, dadurch gekennzeichnet, dass die Druckplatte translatorisch hin- und herbewegt wird.

4. Tampondruckmaschine nach einem der Ansprüche 1 bis 3, dadurch gekennzeichnet, dass Mittel vorgesehen sind, mit denen der Behälter während des Einfärbens wenigstens zeitweise bewegt wird.

5. Tampondruckmaschine nach einem der Ansprüche 1 bis 4, dadurch gekennzeichnet, dass mittels der Anpressvorrichtung auf den Behälter die weitere relative Bewegung ausgeübt wird.

6. Tampondruckmaschine nach einem der Ansprüche 1 bis 5, dadurch gekennzeichnet, dass der Behälter mit einem Antrieb verbunden ist und dieser Antrieb an wenigstens zwei im Abstand zueinander angeordneten Stellen am Behälter angreift.

7. Tampondruckmaschine nach einem der Ansprüche 4 bis 6, dadurch gekennzeichnet, dass die genannten Mittel auf den Behälter eine Kreisbewegung ausüben.

8. Tampondruckmaschine nach einem der Ansprüche 4 bis 6, dadurch gekennzeichnet, dass die genannten Mittel auf den Behälter eine oszillierende Bewegung ausüben.

9. Tampondruckmaschine nach einem der Ansprüche 4 bis 6, dadurch gekennzeichnet, dass die genannten Mittel auf den Behälter eine schlingernde oder schwingende Bewegung ausüben.

10. Tampondruckmaschine nach einem der Ansprüche 1 bis 9, dadurch gekennzeichnet, dass zwei Exzenter vorgesehen sind, mit denen während des Einfärbens auf den Behälter eine Bewegung ausgeübt wird.

11. Tampondruckmaschine nach Anspruch 10, dadurch gekennzeichnet, dass die beiden Exzenter abhängig voneinander und in gleichen Schritten eine Kreisbewegung auf den Behälter übertragen.

12. Tampondruckmaschine nach Anspruch 10, dadurch gekennzeichnet, dass die beiden Exzenter abhängig voneinander und in nicht gleichen Schritten je eine Kreisbewegung auf den Behälter übertragen und diesem eine oszillierende Bewegung aufzwingen.

13. Tampondruckmaschine nach Anspruch 10, dadurch gekennzeichnet, dass die beiden Exzenter unabhängig voneinander und in gleichen oder nicht gleichen Schritten eine Kreisbewegung auf den Behälter übertragen und dieser eine oszillierende Bewegung ausführt.

14. Tampondruckmaschine nach einem der Ansprüche 1 bis 9, dadurch gekennzeichnet, dass der Behälter etwa in seiner Mitte drehbar fixiert ist und im Abstand zur Mitte beispielsweise mittels eines Exzenters eine Kreisbewegung ausgeführt und dem Behälter dadurch eine Pendelbewegung aufgezwungen wird.

15. Verfahren für den Tampondruck, bei dem mit einem unten offenen Behälter ein Klischee eingefärbt und mit einem Tampon Druck- oder Teilbilder auf ein Werkstück übertragen werden, dadurch gekennzeichnet, dass der Behälter beim Einfärben sich an seinem Rand nicht auf einer geraden Linie bewegt, sondern durch eine weitere relative Bewegung in der Ebene der Oberseite (3) der Druckplatte (2) regelmässig oder unregelmässig an seinem äussersten Bereich eine Fläche überstreicht.

16. Verfahren nach Anspruch 15, dadurch gekennzeichnet, dass zusätzlich zur Hauptbewegungsrichtung zwischen Behälter und Druckplatte wenigstens zeitweise eine zusätzliche Relativbewegung erzeugt wird.

17. Verfahren nach Anspruch 15 oder 16, dadurch gekennzeichnet, dass die Druckplatte beim Einfärben linear hin- und herbewegt wird und der Behälter gleichzeitig eine oszillierende, schlingernde, pendelnde oder schwingende Bewegung ausführt.

18. Verfahren nach Anspruch 15, dadurch gekennzeichnet, dass die zusätzliche Relativbewegung gleichzeitig mit der Hauptbewegung oder im Stillstand der Hauptbewegung ausgeführt wird.

## Claims

1. Ball printing machine with at least one container for inking a printing plate, with a contact pressure device for pressing the container against the printing plate, and with a drive for moving the printing plate and the container for inking one block of the printing plate backwards and forwards relative to each other, characterized in that during inking the relative position of the container to the longitudinal axis of the bock, and hence to the printing pattern, is modified by a further relative movement in the plane of the top (3) of the printing plate (2).

2. Ball printing machine according to Claim 1, characterized in that the relative movement is oscillating, rolling, swinging or jolting.

3. Ball printing machine according to Claim 1 or 2, characterized in that the printing plate is moved translatorily backwards and forwards.

4. Ball printing machine according to one of Claims 1 to 3, characterized in that means are provided with which the container is at least occasionally during inking.

5. Ball printing machine according to one of Claims 1 to 4, characterized in that the further relative movement is exerted on the container by means of the contact pressure device.

6. Ball printing machine according to one of Claims 1 to 5, characterized in that the container is connected to a drive, and this drive engages with the container at at least two points arranged a certain distance apart.

7. Ball printing machine according to one of Claims 4 to 6, characterized in that the means mentioned exert a circular movement on the container.

8. Ball printing machine according to one of Claims 4 to 6, characterized in that the means mentioned exert an oscillating movement on the container.

9. Ball printing machine according to one of Claims 4 to 6, characterized in that the means mentioned exert a rolling or swinging movement on the container.

10. Ball printing machine according to one of Claims 1 to 9, characterized in that two eccentrics are provided with which a movement is exerted on the container during inking.

11. Ball printing machine according to Claim 10, characterized in that the two eccentrics exert a circular movement on the container in equal stages, dependently on one another.

12. Ball printing machine according to Claim 10, characterized in that both eccentrics each transmit a circular movement to the container, in unequal stages, dependently on one another, and exert an oscillating movement on it.

13. Ball printing machine according to Claim 10, characterized in that both eccentrics transmit a circular movement to the container, in equal or unequal stages, independently of each other, and in that the container performs an oscillating movement.

14. Ball printing machine according to one of Claims 1 to 9, characterized in that the container is fixed so that it can be rotated approximately in its centre, in that a circular movement is performed at a distance to the centre, for example by means of an eccentric, and in that a pendulum movement is thereby transmitted to the container.

15. Method of ball printing in which a block is linked with a container open at the bottom and printed pictures or partial pictures are transmitted to a workpiece with a ball, characterized in that the container does not move along a straight line on one edge during inking, but regularly or irregularly overlaps a surface on its outermost area because of a further relative movement in the plane of the top (3) of the printing plate (2).

16. Method according to Claim 15, characterized in that in addition to the direction of the main movement between the container and the printing plate, an additional relative movement is generated at least occasionally.

17. Method according to Claim 15 or 16, characterized in that the printing plate is moved linearly backwards and forwards during inking, and in that the container at the same time performs an oscillating, rolling, pendulum or swinging movement.

18. Method according to Claim 15, characterized in that the additional relative movement is performed simultaneously with the main movement or when the main movement is stationary.

## Revendications

1. Machine d'impression à tampon encreur comportant au moins un récipient pour encrer une plaque d'impression, un dispositif de serrage pour serrer le récipient contre la table d'impression, un dispositif d'entraînement pour déplacer en va-et-vient l'un par rapport à l'autre la plaque d'impression et le récipient pour encrer un cliché de la plaque d'impression, caractérisée en ce que lors de l'encrage, la position relative du récipient par rapport à l'axe longitudinal du cliché et par conséquent par rapport à une image imprimée est modifiée par un déplacement relatif supplémentaire dans le plan de la face supérieure (3) de la plaque d'impression (2).

2. Machine d'impression à tampon selon la revendication 1, caractérisée en ce que le déplacement relatif est un déplacement oscillatoire, un mouvement de roulis, un mouvement vibratoire, un mouvement pendulaire ou un mouvement par saccades.

3. Machine d'impression à tampon selon la revendication 1 ou 2, caractérisée en ce que la plaque d'impression est déplaçable en va-et-vient en translation.

4. Machine d'impression à tampon selon l'une des revendications 1 à 3, caractérisée en ce que des moyens sont prévus, à l'aide desquels le récipient est déplacé au moins par intervalles pendant l'encrage.

5. Machine d'impression à tampon selon l'une des revendications 1 à 4, caractérisée en ce que l'autre déplacement relatif est exécuté à l'aide du dispositif de serrage sur le récipient.

6. Machine d'impression à tampon selon l'une des revendications 1 à 5, caractérisée en ce que le récipient est relié à un dispositif d'entraînement et ce dispositif d'entraînement est accroché au récipient en au moins deux emplacements distants l'un de l'autre.

7. Machine d'impression à tampon selon l'une des revendications 4 à 6, caractérisée en ce que lesdits moyens appliquent au récipient un déplacement circulaire.

8. Machine d'impression à tampon selon l'une des revendications 4 à 6, caractérisée en ce que lesdits moyens appliquent au récipient un déplacement oscillatoire.

9. Machine d'impression à tampon selon l'une des revendications 4 à 6, caractérisée en ce que lesdits moyens appliquent au récipient un déplacement de roulis ou un déplacement vibratoire.

10. Machine d'impression à tampon selon l'une des revendications 1 à 9, caractérisée en ce que deux excentriques sont prévus, à l'aide desquels un déplacement est appliqué au récipient pendant l'encrage.

11. Machine d'impression à tampon selon la revendication 10, caractérisée en ce que les deux excentriques transmettent un déplacement circulaire au récipient, en fonction l'un de l'autre et selon des pas égaux.

12. Machine d'impression à tampon selon la revendication 10, caractérisée en ce que les deux excentriques transmettent respectivement un déplacement circulaire au récipient, en fonction l'un de l'autre et selon des pas non égaux, et imposent au récipient un déplacement oscillatoire.

13. Machine d'impression à tampon selon la revendication 10, caractérisée en ce que les deux excentriques transmettent un déplacement circulaire au récipient indépendamment l'un de l'autre et selon des pas identiques ou non identiques, et que ce dernier exécute un déplacement oscillatoire.

14. Machine d'impression à tampon selon l'une des revendications 1 à 9, caractérisée en ce que le récipient est fixé approximativement en son centre de manière à pouvoir tourner et exécute un déplacement circulaire à distance du centre, par exemple au moyen d'un excentrique, et que de ce fait un déplacement pendulaire est imposé au récipient.

15. Procédé d'impression à l'aide d'un tampon, selon lequel un cliché est encré avec un récipient ouvert vers le bas et des images d'impression ou des images partielles sont transmises à une pièce à traiter à l'aide d'un tampon, caractérisé en ce que lors de l'encrage, le récipient ne se déplace sur son bord suivant une ligne droite, mais balaye une surface sous l'effet d'un autre déplacement relatif dans le plan de la face supérieure (3) de la plaque d'impression (2), et ce d'une manière régulière ou irrégulière au niveau de sa partie la plus extérieure.

16. Procédé selon la revendication 15, caractérisé en ce qu'un déplacement relatif supplémentaire est produit au moins par intervalles en plus de la direction de déplacement principale, entre le récipient et la plaque d'impression.

17. Procédé selon la revendication 15 ou 16, caractérisé en ce que lors de l'encrage, la plaque d'impression est déplacée linéairement en va-et-vient et le récipient exécute simultanément un déplacement oscillatoire, de roulis, pendulaire ou vibratoire.

18. Procédé selon la revendication 15, caractérisé en ce que le déplacement relatif supplémentaire est exécuté en même temps que le déplacement principal ou lorsque le déplacement principal est arrêté.
